# FASCICULE DE BREVET EUROPEEN

(11) **EP 0 202 138 B1**
(45) Date de publication et mention de la délivrance du brevet: **16.08.1989**
(21) Numéro de dépôt: 86400760.4
(22) Date de dépôt: 09.04.1986
(51) Int. Cl.: B28B 7/10, B28B 7/00

(54) **Procédé de fabrication de blocs de construction, moyens en vue de la mise en oeuvre de ce procédé et produit ainsi obtenu**
Verfahren zur Herstellung von Mauerblöcken, Anlage zur Durchführung dieses Verfahrens und daraus hergestellter Gegenstand
Method for making building blocks, means for performing this method and product obtained thereby

(30) Priorité: 16.04.1985 FR 8506086
(43) Date de publication de la demande: 20.11.1986
(73) Titulaire: Piazza, Giovanni, 59178 Hasnon (FR); Piazza, Mario, 59135 Wallers (FR)
(72) Inventeur: Piazza, Giovanni, 59178 Hasnon (FR); Piazza, Mario, 59135 Wallers (FR)
(74) Mandataire: Ecrepont, Robert

(56) Documents cités:
- AU-B- 468 942
- DE-A- 2 549 721
- DE-A- 2 906 858
- DE-C- 258 335
- DE-C- 445 602
- FR-A- 2 023 800
- FR-A- 2 048 618
- FR-A- 2 474 940
- US-A- 1 425 010

## Description

L'invention se rapporte à un procédé de fabrication de blocs de construction, aux moyens en vue de la mise en oeuvre de ce procédé et au produit ainsi obtenu.

Elle s'applique plus particulièrement mais non exclusivement aux blocs de construction assemblés par superposition et comportant de préférence sur au moins deux de leurs faces parallèles, des moyens complémentaires destinés à assurer lors de l'assemblage des blocs entre eux, leur auto-positionnement.

Lorsqu'on désire disposer de blocs de construction faciles à mettre en oeuvre, il est connu d'utiliser des blocs qui s'auto-positionnent lors de leur superposition.

Pour assurer leur autopositionnement, tel que cela est connu, les blocs de construction sont généralement de forme parallélépipédique rectangle et présentent chacun sur au moins deux de leurs faces parallèles des moyens complémentaires par leur forme.

Bien qu'il existe de nombreuses variantes dans ces moyens d'auto-positionnement, par leur forme et leur disposition, l'une des faces du bloc comporte généralement une ou plusieurs cavités tandis que le face qui lui est parallèle, présente quant à elle suivant la même disposition et de préférence, dans une orientation identique, des nervures et/ou des bossages complémentaires.

Pour la fabrication de tels blocs de construction, on procède généralement par pressage dans un moule d'un matériau à l'état plastique et en quantité sensiblement égale à celle du volûme à remplir.

On connaît notamment un dispositif (brevet EP-0027376) particulièrement adapté à la réalisation de blocs de construction pourvus de moyens complé- . mentaires d'autopositionnement.

Dans ce dispositif, lors d'une étape initiale, on remplit l'empreinte d'une matrice inférieure, d'une quantité prédéterminée de matériau à l'état plastique.

Lors de l'étape suivante de compression, on comprime fortement le matériau en fermant la matrice inférieure par une matrice supérieure.

Bien entendu, le fond de chaque matrice inférieure et/ou supérieure est profilé pour former l'une des faces du bloc équipé de moyens complémentaires d'autopositionnement.

On comprend que, dans ce type de dispositif, c'est principalement la quantité de matériau introduite dans le moule qui va déterminer le volume du bloc qu'on met et par conséquence son épaisseur.

Ainsi, si on veut obtenir des blocs de construction d'épaisseur constante, il faut nécessairement recourir à un dispositif de dosage du matériau déversé dans le moule, qui soit fiable et précis.

Compte tenu de l'état plastique du matériau et de son manque d'homogénéité, le dispositif de dosage pose des problèmes de réalisation, et par conséquent, augmente le coût de l'installation.

Un résultat que l'invention vise à obtenir est un procédé qui, en permettant la réalisation de blocs de construction pourvus de moyens d'auto-positionnement, garantit une dimension constante au moins entre les faces de bloc équipées de moyens complémentaires d'auto-positionnement.

A cet effet, l'invention a pour objet un procédé caractérisé en ce que :
- on remplit la matrice inférieure d'une quantité prédéterminée de matériau et au moins sensiblement excédentaire,
- après avoir sensiblement fermé la matrice inférieure par la matrice supérieure pour former le moule, en rapprochant les dites matrices, on comprime fortement le matériau pendant que, simultanément à leur rapprochement, sous l'action d'un moyen de contrôle et de régulation de son passage, dans un premier temps en freinant son échappement, on laisse au moins en partie s'échapper le matériau en excédant vers l'extérieur du moule et, dans un second temps, sensiblement avant d'obtenir par le biais du rapprochement relatif des matrices la dimension souhaitée entre les deux faces du bloc équipées de moyens d'auto-positionnement, on stoppe le passage du matériau s'échappant vers l'extérieur du moule,

Lequel procédé est également caractérisé en ce qu'après compression du matériau :
- on escamote les noyaux formant les moyens complémentaires entre eux, en les rétractant sous la surface formant le fond de la matrice inférieure,
- on soulève simultanément la matrice, le moyen de contrôle et de régulation de l'échappement du matériau excédentaire, le cadre formant les parois internes latérales de la matrice inférieure, le bloc retenu entre les dites parois latérales et ce sur une hauteur au moins supérieure à l'épaisseur totale du bloc de manière à ce qu'ensuite,
- on amène une plaque de démoulage sensiblement sous l'ensemble précité,
- on dépose le bloc sur la plaque de démoulage le chassant du cadre au moyen de la matrice supérieure que l'on fait descendre au travers du cadre jusqu'à dégager ce bloc,
- on évacue la plaque de démoulage et par cela le bloc,
- on reconstitue la matrice inférieure en reposant le cadre sur la surface formant le fond de la matrice inférieure et en érigeant les noyaux au dessus de cette surface,
- on recommence éventuellement un nouveau cycle de fabrication.

L'invention a également pour objet, les moyens en vue de la mise en oeuvre de ce procédé ainsi que les blocs de construction ainsi obtenus.

Elle sera mieux comprise à l'aide de la description ci-après faite, à titre d'exemple non limitatif, en regard du dessin ci-annexé qui représente schématiquement :
- figure 1 : une vue en perspective du bloc réalisé,
- figure 2 : une coupe du moule lors de l'étape de compression du matériau,
- figure 3 : une vue partielle en coupe de la presse équipée du moule de l'invention vu en position ouverte.

En se reportant au dessin, on voit que le bloc de construction 1 est formé d'une parallélépipède rectangle dont deux faces parallèles 2, 3 et de préférence, celles garantissant l'appui le plus stable du bloc, sont pourvues de moyens complémentaires 4, 5 se présentant les uns (4) en saillie, les autres (5) en creux par rapport aux dites faces 2,3.

Sans que cela ait de valeur limitative pour l'invention, dans l'exemple choisi pour ses qualités de robustesse et sa simplicité de mise en oeuvre, on trouvera ci-après des proportions de blocs qui ont donné de bons résultats.

L'épaisseur entre les faces 2, 3 pourvues des moyens complémentaires est sensiblement égale à la moitié de la largeur du bloc.

Afin de pouvoir connecter deux blocs juxtaposés soit flanc contre flanc, soit dans le prolongement l'un de l'autre, soit disposés pour former un angle droit, les moyens complémentaires 4, 5 de même nature sont de préférence au nombre de deux.

Avantageusement, les faces 2, 3 équipées ont une longueur sensiblement égale à deux fois leur largeur "L" et les moyens complémentaires 4, 5 sont disposés à l'intersection des diagonales de chacun des carrés que l'on peut de ce fait inscrire sur chaque face 2, 3.

Dans l'exemple choisi, les moyens complémentaires 4, 5 lorsqu'ils sont en sailie présentent des bossages 7 en forme de tronc de cône qui, dans un mode préférentiel de réalisation, présentent une hauteur sensiblement égale au tiers de la largeur "L" du bloc, d'angle au somment d'environ quarante degrés et d'un diamètre à la base d'environ la moitié de la largeur "L" du bloc.

Bien évidemment, les bossages 7, peuvent avoir d'autres formes et être par exemple chacun formé d'un tronc de pyramide.

Les moyens 5 se présentant en creux dans la face 3 sont de préférence de forme sensiblement identique et, si les blocs 1 sont prévus pour être montés sans joint, la profondeur de la cavité qu'ils forment chacun, est au moins sensiblement égale à la hauteur des bossages.

Bien entendu, compte tenu des proportions données, il est souhaitable que le bloc ait des dimensions telles qu'il soit manuellement préhensible.

Cependant, il n'est pas exclu de réaliser des blocs plus importants et, par exemple, correspondant à la juxtaposition tant dans le sens longitudinal que dans le sens transversal de plusieurs des blocs précédemment décrits et notamment la juxtaposition transversalement de blocs de manière à constituer un ensemble comportant quatre bossages et quatre cavités.

On peut notamment réaliser plusieurs blocs en même temps. Afin que, dans les assemblages réalisés, les blocs 1 n'engendrent pas eux-même de défauts d'alignement, les moyens complémentaires 4 et 5 équipant chacune des faces doivent être parfaitement superposés et pour cela sont situés sur un même axe perpendiculaire aux faces 2, 3 considérées.

Sur le bloc 1 représenté en figure 1, on distingue deux moyens 4, deux moyens 5 et deux axes 8 parallèles regroupant chacun un moyen 4 et un moyen 5 appareillés et superposés.

Pour réaliser un bloc de ce type, on voit que, selon le procédé de l'invention,
- on remplit une matrice inférieure d'une quantité déterminée de matériau et au moins sensiblement excédentaire,
- après avoir sensiblement fermé la matrice inférieure 9 par une matrice supérieure 10 pour former le moule 11, en rapprochant les dites matrices, on comprime fortement le matériau pendant que, simultanément à leur rapprochement, sous l'action d'un moyen de contrôle et de régulation 12 de son passage, on laisse en partie échapper vers l'extérieur du moule 11 le matériau en excédent et, dans un second temps, sensiblement avant d'obtenir par le biais. du rapprochement relatif des matrices 9, 10 la dimension souhaitée entre les deux faces 2, 3 du bloc 1, on stoppe le passage du matériau s'échappant vers l'extérieur du moule 11,
- selon l'invention après compression du matériau, on recommence éventuellement un nouveau cycle de fabrication.

Bien que cela ne soit pas précisé, le moule 11 comprend au moins une empreinte 19 en vue de former au moins un bloc 1 et, de préférence, il comprend plusieurs empreintes 19.

Pour réaliser ce type de bloc, on utilise une presse 20 qui comprend, fixe sur son bâti 21, une table 22 sensiblement horizontale dont la face supérieure constitue la surface 14 qui, quant à elle, ferme le fond 15 de la matrice inférieure 9.

Sur la table 22, s'appuie un cadre 16 dans lequel au moins une découpe 23 détermine les parois latérales internes 17 qui vont former la paroi périphérique du bloc 1.

Dans la zone délimitée par le cadre 16, apparaissent en saillie au dessus de la surface 14, les noyaux 13.

Ces noyaux 13 sont rétractables sous la surface 14 et pour cela ils sont liés à au moins un moyen de déplacement en translation 24.

Le cadre 16 est également solidaire d'un moyen de déplacement en translation 25 qui permet, d'une part, de la plaquer contre la table 22 et, d'autre part, de l'écarter de cette dernière au moins suffisamment pour permettre l'évacuation d'un bloc 1 après que celui-ci ait été déposé sur une plaque de démoulage 18.

La matrice supérieure 10 est quant à elle formée d'une platine 26 dont la face 27 en vis à vis de la table 22 est conformée de manière à former la face 2 du bloc 1 équipé de bossages 7.

La matrice supérieure 10 est, au moins localement, de dimensions telles qu'elle peut sous l'action d'un moyen de déplacement en translation 28 lui-même relié à la matrice inférieure 9 venir fermer cette matrice inférieure 9 et notamment coulisser à l'intérieure du cadre 16, d'une part pour comprimer le matériau et, d'autre part, pour dans une autre phase de fabrication, chasser le bloc 1 sur la plaque de démoulage 18.

Selon l'invention, le moule 11 est équipé d'un moyen de contrôle et de régulation 12 de l'échappement d'un excédent de matériau contenu dans ce moule 11 pendant la phase de compression.

Selon l'invention, le moyen 12 comprend au moins un orifice 29 débouchant à l'intérieur du moule 11 et de dimensions au moins suffisantes pour permettre le passage du matériau et, d'autre part un organe 30 permettant d'obturer cet orifice 29 sous le contrôle d'un moyen de déplacement 31.

Selon l'invention, d'une part, l'orifice 29 réservé dans le moule 11 est situé sensiblement dans le prolongement d'une cavité 32 destinée à former sur le bloc 1 un moyen complémentaire en saillie 4 et, d'autre part, l'organe 30 de fermeture de cet orifice 29 vient le fermer sensiblement au sommet du dit moyen complémentaire 4.

Dans un mode préféré de réalisation, le bâti 21 de la presse 20 est principalement constitué d'un portique 33.

On note que le cadre 16 est quant à lui solidaire d'un ensemble d'au moins deux colonnes 34 et 35 reliées entre elles, sensiblement verticales, globalement situées de part et d'autre de ce cadre et s'étendant sensiblement sur toute la hauteur du portique 33.

On remarque que ces colonnes 34, 35 sont mobiles en translation selon leur axe et sont chacune guidées dans ce mouvement de translation.

Les moyens de guidage en translation globalement repérés en 36 sont sensiblement situés au niveau de chacune des extrémités des colonnes 34, 35.

On note que ces colonnes 34, 35 sont solidaires par une poutre sensiblement horizontale 37.

La poutre 37 est reliée au bâti 21 par un moyen moteur en translation qui constitue le moyen 25 de déplacement du cadre 16.

Ce moyen 25 est par exemple formé par au moins un vérin.

La platine 26 formant le matrice supérieure est avantageusement traversée par les deux colonnes 34, 35 et comprend des éléments 38 pour son guidage en translation sur ces colonnes 34, 35.

On note que le moyen de déplacement en translation 28 de la platine 21 est par exemple formé par au moins un vérin double effet interposé entre la poutre 37 et la dite platine 26.

Les organes 30 sont quant à eux globalement associés à un plateau 40 également traversé par les deux colonnes 34 et 35 et guidé en translation sur celles-ci par des moyens globalement repérés en 41.

Le moyen de déplacement 31 des organes 30 est par example un vérin double effet interposé entre le plateau 40 et la platine 26.

On remarque que tous les éléments mobiles en translation de la presse sont avantageusement guidés sur les mêmes colonnes 34, 35 ce qui permet d'obtenir un parfait positionnement des éléments mobiles entre eux.

Les noyaux 13 qui traversent la table 22 sont quant à eux solidaires d'une plaque 42 mobile en translation sous l'action d'un moyen moteur 24 qui est par exemble un vérin double effet relié au bâti 21.

Dans un mode préféré de réalisation, la matrice supérieure 10 est équipée d'au moins un moyen capable d'engendrer des vibrations (non représenté).

On remarque que les dispositifs d'alimentation du moule en matériau et de déchargement du moule en blocs de construction ne sont que partiellement décrits.

Ces dispositifs ainsi d'ailleurs que celui en vue de régir le déplacement des vérins et/ou de rendre automatique le fonctionnement de la presse sont à la portée de l'homme de l'art.

Grâce à cette presse, après compression du matériau :
- on escamote les noyaux (13) formant les moyens complémentaires en creux et ce en les rétractant sous la surface sensiblement horizontale (14) formant le fond (15) de la matrice inférieure (9),
- on soulève simultanément la matrice supérieure (10), le moyen (12) de contrôle et de régulation de l'échappement du matériau excédentaire, le cadre (16) formant les parois internes latérales de la matrice inférieure (9), le bloc (1) retenu entre les dites parois latérales (17) et ce sur une hauteur (H) au moins supérieure à l'épaisseur totale du bloc (1) de manière à ce qu'ensuite,
- on ramène une plaque démoulage (18) sensiblement sous l'ensemble (10,12, 9, 1) précité,
- on dépose le bloc (1) sur la plaque de démoulage (18) en le chassant du cadre (16) au moyen de la matrice supérieure (10) que l'on fait descendre au travers du dit cadre jusqu'à dégager le bloc (1),
- on évacue la plaque de démoulage et par cela le bloc (1
- on reconstitue la matrice inférieure (9) en reposant le cadre (16) sur la surface (14) formant le fond de la matrice inférieure et en érigeant les noyaux (13) au dessus de cette surface (14),
- on recommence éventuellement un nouveau cycle de fabrication.

## Revendications

1. Procédé de réalisation d'un bloc de construction (1) tel un parallélépipède rectangle dont deux faces parallèles (2, 3) et, de préférence, celles garantissant l'appui le plus stable du bloc, sont pourvues de moyens complémentaires (4, 5) se présentant les uns (4) en saillie, les autres (5) en creux, par rapport aux faces (2, 3) et, à cet effet, on utilise une presse (20) qui comprend une matrice inférieure (9) constituée d'un cadre (16) associé à un moyen de déplacement en translation (25), lequel moyen (25) maintient par ailleurs ce cadre en appui sur une surface sensiblement plane (14) en saillie de laquelle sont érigés des noyaux (13), les parois latérales (17) du cadre (16) réalisant les flancs (6) du bloc tandis que la surface (14) et les noyaux (13) forment la face (3), la matrice supérieure (10) ayant quant à elle sa face inférieure (27) conformée pour réaliser sur le bloc, la face (2) comportant les moyens d'auto-positionnement en saillie (5), cette matrice supérieure (10) étant associée à un moyen (28) de déplacement en translation par rapport à la matrice inférieure (9), suivant une direction sensiblement orthogonale à la surface (14), ce procédé étant CARACTERISE en ce que :
- on remplit une matrice inférieure (9) d'une quantité déterminée de matériau et au moins sensiblement excédentaire,
- après avoir sensiblement fermé la matrice inférieure (9) par une matrice supérieure (10) pour former le moule (11), en rapprochant les dites matrices, on comprime fortement le matériau pendant que, simultanément à leur rapprochement, sous l'action d'un moyen de contrôle et de régulation (12) de son passage, dans un premier temps, on laisse en partie échapper vers l'extérieur du moule (11) le matériau en excédent et, dans un second temps, sensiblement avant d'obtenir par le biais du rapprochement relatif des matrices (9, 10) la dimension souhaitée entre les deux faces (2, 3) du bloc (1), on stoppe le passage du matériau s'échappant vers l'extérieur du moule (11), ce procédé étant également caractérisé en ce qu'après compression du matériau,
- on escamote les noyaux (13) formant les moyens complémentaires en creux et ce en les rétractant sous la surface sensiblement horizontale (14) formant le fond (15) de la matrice inférieure (9),
- on soulève simultanément la matrice supérieure (10), le moyen (12) de contrôle et de régulation de l'échappement du matériau excédentaire, le cadre (16) formant les parois internes latérales de la matrice inférieure (9), le bloc (1) retenu entre lesdites parois latérales (17) et ce sur une hauteur (H) au moins supérieure à l'épaisseur totale du bloc (1) de manière à ce qu'ensuite,
- on ramène une plaque démoulage (18) sensiblement sous l'ensemble (10, 12, 9, 1) précité,
- on dépose le bloc (1) sur la plaque de démoulage (18) en le chassant du cadre (16) au moyen de la matrice supérieure (10) que l'on fait descendre au travers dudit cadre jusqu'à dégager le bloc (1),
- on évacue la plaque de démoulage et par cela le bloc (1
- on reconstitue la matrice inférieure (9) en reposant le cadre (16) sur la surface (14) formant le fond de la matrice inférieure et en érigeant les noyaux (13) au dessus de cette surface (14),
- on recommence éventuellement un nouveau cycle de fabrication.

2. Moyens en vue de la mise en oeuvre du procédé selon la revendication 1 comprenant:
- un moule (11) constitué d'une part, d'une matrice inférieure (9) dont le fond (15) est fermé par une surface (14) sensiblement plane, en saillie de laquelle sont érigés des noyaux (13), et dont les parois latérales sont formées par celle (17) d'un cadre (16) maintenu en appui contre cette surface (14) et, d'autre part, une matrice supérieure (10) susceptible de coulisser à l'intérieur dudit cadre (16),
- des moyens de remplissage de la matrice inférieure d'une quantité prédéterminée de matériau à l'état plastique,
- des moyens pour comprimer fortement au moyen de la matrice supérieure, la quantité prédéterminée de matériau à l'état plastique contenu dans la matrice inférieure (9), ces moyens étant caractérisés en ce que:
- les moyens de remplissage permettent de remplir la matrice inférieure avec une quantité déterminée de matière excédentaire,
- le moule (11) est équipé d'un moyen de contrôle et de régulation (12) de l'échappement d'un excédent de matériau contenu dans le moule (11) pendant la phase de compression,
- des moyens de détection de la distance entre matrices et de comparaison de cette distance avec une distance prédéterminée à laquelle l'échappement de béton excédentaire est stoppé,
- des moyens d'escamotage des noyaux sous la matrice inférieure.

3. Moyens selon la revendication 2 caractérisés en ce que le moyen (12) comprend d'une part, un orifice (29) débouchant à l'intérieur du moule (11) et de dimensions au moins suffisantes pour permettre le passage du matériau et, d'autre part, un organe (30) permettant d'obturer cet orifice (29) sous le contrôle d'un moyen de déplacement (31).

4. Moyens selon la revendication 3 caractérisés en ce que d'une part, l'orifice (29) réservé dans le moule (11) est situé sensiblement dans le prolongement d'une cavité (32) destinée à former sur le bloc (1) un moyen complémentaire en saillie (4), et, d'autre part, l'organe (30) de fermeture de cet orifice (29) vient le fermer sensiblement au sommet du dit moyen complémentaire (4).

5. Moyens selon l'une quelconque des revendications 2 à 4 caractérisés en ce que la presse (20) équipée du moule (11) comprend :
- un bâti (21) portant la table (22) supportant le moule (11
- un ensemble d'au moins deux colonnes (34, 35) reliées entre elles par une poutre (37), lequel ensemble est mobile en translation relativement au bâti (21) de la presse (20), dans une direction sensiblement orthogonale à la table (22) et ce sous l'action d'au moins un moyen (25) de déplacement en translation,
- solidaire de cet ensemble de colonnes (34, 35), un cadre (16) constituant la matrice inférieure (9) venant au contact de la table (22),
- guidée en translation sur au moins l'une des colonnes (34, 35) une platine (26) constituant la matrice supérieure (10), laquelle platine est commandée en translation relativement à la matrice inférieure (9) et donc aux colonnes (34, 35) par au moins un moyen (28) de déplacement,
- guidé en translation sur au moins l'une des colonnes (34, 35) au moins un plateau (40) portant l'ensemble des organes (30) contrôlant les ouvertures (29) de la matrice supérieure, ce plateau (40) étant mobile en translation relativement à la platine (26) de la matrice supérieure par au moins un moyen (31) de déplacement.

## Patentansprüche

1. Verfahren zur Herstellung eines Mauersteins (1), zum Beispiel eines rechteckigen Quaders, dessen zwei parallele Flächen (2, 3), und zwar vorzugsweise jene, welche die stabilste Auflage gewährleisten, mit komplementären Elementen (4, 5) versehen sind, die sich in bezug auf die Flächen (2, 3) einerseits vorspringend (4) und andererseits vertieft (5) präsentieren, zu welchem Zweck eine Presse (20) verwendet wird, die ein unteres Gesenk (9) aufweist, das aus einem Rahmen (16) gebildet ist, welcher mit einer Vorrichtung (25) zum Verschieben verbunden ist, die den Rahmen darüber hinaus in Auflage auf einer im wesentlichen ebenen Oberfläche (14) hält, von welcher abführend Kerne (13) aufgerichtet bzw. hochgefahren werden, wobei die Seitenwände (17) des Rahmens (16) die Flanken (6) des Steins bzw. Blocks (1) bilden, während die Oberfläche (14) und die Kerne (13) die Fläche (3) bilden, wobei die untere Fläche bzw. Unterseite (27) des oberen Gesenks (10) derart ausgebildet ist, daß auf dem Stein die die automatisch vorspringende Positionierungseinrichtung (5) aufweisende Fläche (2) realisiert werden kann, wobei das obere Gesenk (10) mit einer Einrichtung (28) zur Verschiebung in bezug auf das untere Gesenk (9) versehen ist, und zwar in einer im wesentlichen orthogonalen Richtung zur Oberfläche (14), dadurch gekennzeichnet, daß das untere Gesenk mit einer festgelegten und wenigstens etwas überschüssigen Materialmenge gefüllt wird, daß nach dem Verschließen des unteren Gesenks (9) mit dem oberen Gesenk (10) zur Bildung der Form (11) unter Annäherung der Gesenke das Material stark verdichtet wird, während gleichzeitig zur Annäherung unter der Wirkung einer Einrichtung (12) zur Steuerung und Regelung der Passage des Materials das überschüssige Material bei einem ersten Mal teilweise aus der Form (11) austreten darf und bei einem zweiten Mal, und zwar im wesentlichen vor Erhalt der gewünschten Dimension zwischen den beiden Flächen (2, 3) des Steins (1) durch die Schräge der relativen Annäherung der Gesenke (9, 10), die Passage des aus der Form (11) austretenden Materials gestoppt wird, daß man nach Verdichtung des Materials die die komplementären Vertiefungselemente bildenden Kerne (13) verschwinden läßt und sie unter die im wesentlichen horizontale Fläche bzw. Oberfläche (14) einzieht, die den Boden des unteren Gesenks (9) bildet, daß man gleichzeitig das obere Gesenk (10), die Einrichtung (12) zur Steuerung und Regelung des Austritts überschüssigen Materials, den die inneren Seitenwände des unteren Gesenks (9) bildenden Rahmen (16) und den zwischen den Seitenwänden (17) gehaltenen Stein anhebt, und zwar auf eine Höhe (H), die zumindest größer ist als die Gesamtdicke des Steins (1), derart, daß man anschließend eine Abstreifplatte (18) unter die vorgenannte Elementgruppe (10, 12, 9, 1) zurückführt, daß der Block (1) auf der Abstreifplatte (18) deponiert wird, indem man ihn mit Hilfe des oberen Gesenks (10), das man in Richtung auf den Rahmen bis zur Freigabe des Steins bzw. Blocks nach unten führt, aus dem Rahmen heraustreibt, daß die Abstreifplatte und damit der Stein (1) geräumt wird, daß das untere Gesenk (9) wiederhergestellt wird, indem man den Rahmen (16) auf der Fläche (14), die den Boden des unteren Gesenks bildet, zur Auflage bringt und die Kerne (13) unter dieser Fläche (14) wieder nach oben ausfährt und schließlich ein neuer Herstellungszyklus begonnen wird.

2. Vorrichtung zur Durchführung des Verfahrens nach Anspruch 1, mit einer Form (11), die einerseits gebildet wird durch ein unteres Gesenk (9), dessen Boden (15) durch eine im wesentlichen ebene Fläche bzw. Oberfläche (14) gebildet ist, von welcher abführend Kerne (13) aufgerichtet bzw. ausgefahren sind, und dessen Seitenwände durch jene (17) eines an der Oberfläche (14) in Anlage gehaltenen Rahmens (16) gebildet werden, und andererseits durch ein oberes Gesenk (10), das in dem Rahmen (16) gleiten kann, mit einer Einrichtung zum Füllen des unteren Gesenks mit einer vorher festgelegten Menge eines Materials im plastischen bzw. formbaren Zustand, mit einer Einrichtung zur starken Verdichtung der vorher festgelegten, im formbaren Zustand befindlichen Materialmenge in dem unteren Gesenk (9) mit Hilfe des oberen Gesenks (10), dadurch gekennzeichnet, daß die Fülleinrichtung das Füllen des unteren Gesenks mit einer vorher bestimmten überschüssigen Materialmenge erlaubt, daß die Form (11) mit einer Einrichtung (12) zur Steuerung bzw. Kontrolle und Regelung einer während der Verdichtungsphase aus der Form (11) austretenden überschüssigen Materialmenge ausgestattet ist, daß eine Einrichtung zur Erfassung bzw. zum Nachweis der Distanz zwischen den Gesenken und zum Vergleich dieser Distanz mit einer vorher festgelegten Distanz vorgesehen ist, bei welcher das Austreten überschüssigen Betons gestoppt wird, und daß eine Einrichtung zum Versenken der Kerne unter das untere Gesenk vorgesehen ist.

3. Vorrichtung nach Anspruch 2, dadurch gekennzeichnet, daß die Einrichtung (12) einerseits eine Öffnung (29) aufweist, die in den Innenraum der Form (11) mündet und deren Abmessungen zumindest groß genug für den Durchlaß des Materials sind, und andererseits ein Organ (30), welches das Verschließen dieser Öffnung (29) unter Kontrolle bzw. Steuerung einer Verschiebeeinrichtung (31) erlaubt.

4. Vorrichtung nach Anspruch 3, dadurch gekennzeichnet, daß sich die in der Form (11) ausgesparte Öffnung (29) im wesentlichen in der Verlängerung eines Hohlraums (32) befindet, der zur Bildung eines komplementären vorspringenden Mittels bzw. Elements (4) auf dem Mauerstein (1) vorgesehen ist, und daß das Organ (30) zum Schließen der Öffnung (29) diese im wesentlichen an der Spitze bzw. Oberseite des komplementären Elements (4) verschließt.

5. Vorrichtung nach einem der Ansprüche 2 bis 4, dadurch gekennzeichnet, daß die mit der Form (11) ausgestattete Presse (20) versehen ist mit einem Unterbau bzw. Gestell (21), das den die Form (11) stützenden Tisch (22) trägt, einer Gruppe aus wenigstens zwei durch einen Balken (37) miteinander verbundenen Säulen (34, 35), welche Gruppe relativ zu dem Unterbau (21) der Presse (20) translatorisch bewegbar ist, und zwar im wesentlichen in einer zu dem Tisch (22) orthogonalen Richtung und dieses unter Wirkung wenigstens einer Verschiebungseinrichtung (25), einem mit der Säulengruppe (34, 35) fest verbundenen bzw. einstückigen Rahmen (16), der das mit dem Tisch in Kontakt gelangende untere Gesenk (9) bildet, einer über wenigstens eine der Säulen (34, 35) translatorisch geführten Platte (26), die das obere Gesenk (10) bildet und relativ zum unteren Gesenk (9) und damit auch zu den Säulen (34, 35) durch wenigstens eine Verschiebungseinrichtung (28) translatorisch angetrieben wird, und mit zumindest einer über wenigstens eine der Säulen (34, 35) translatorisch geführten Platte (40), welche die die Öffnungen (29) des oberen Gesenks steuernde Organgruppe (30) trägt und relativ zur Platte (26) des oberen Gesenks durch wenigstens eine Verschiebungseinrichtung (31) translatorisch bewegbar ist.

## Claims

1. Method for making a building block (1), such as a parallepiped rectangle whereof two parallel faces (2, 3) and, preferably, those guaranteeing the most stable support for the block, are provided with complementary means (4, 5), some (4) of which are of convex shape and the others (5) of which are of concave shape, in relation to the faces (2, 3) and, to this end, use is made of a press (20) which comprises a lower matrix (9) constituted by a frame (16) associated with a means for displacement in translation (25), which means (25) furthermore holds this frame supported on a surface which is substantially planar (14), projecting out from which are raisedly arranged cores (13), the lateral walls (17) of the frame (16) constituting the sides (6) of the block whilst th surface (14) and the cores (13) form the face (3), the upper matrix (10) having, as regards itself, its lower face (27) shaped in such a way as to constitute, on the block, the face (2) comprising the convex means for self-positioning (5), this upper matrix (10) being associated with a means (28) for displacement in translation in relation to the lower matrix (9), along a direction substantially orthogonal to the surface (14), this method being characterised in that:
- a lower matrix (9) is filled with a determined quantity of material which is at least substantially in excess,
- after having substantially closed the lower matrix (9) by an upper matrix (10) for forming the mould (11), by bringing the said matrices close together, the material is strongly compressed whilst, simultaneously with their bringing-together, under the action of a means for controlling and for regulating (12) its passage, in a first step, the material which is in excess is partially allowed to escape towards the exterior of the mould (11) and, in a second step, substantially before obtaining, by the bias of the relative bringing-together of the matrices (9, 10), the desired dimension between the two faces (2, 3) of the block (1), the passage of the material escaping towards the exterior or the mould (11) is stopped, this process likewise being characterised in that, after compression of the material, - the cores (13) are retracted, forming the concave complementary means, and this is done by retracting them under the surface which is substantially horizontal (14) and forms the base (15) of the lower matrix (9),
- simultaneously one raises the upper matrix (10), the means (12) for controlling and for regulating the escape of the excess material, the frame (16) forming the lateral internal walls of the lower matrix (9), the block (1) retained between the said lateral walls (17) and this being to a height (H) at least greater than the total thickness of the block (1), in such manner that subsequently,
- a mould stripper plate (18) is brought substantially below the aforesaid assembly (10, 12, 9, 1),
- the block (1) is deposited on the mould stripper plate (18) by expelling it from the frame (16) by means of the upper matrix (10) which is caused to descend through the said frame until the block (1) becomes disengaged,
- the mould stripper plate is removed and therewith also the block (1),
- the lower matrix (9) is reconstituted by resting the frame (16) on the surface (14) which forms the base of the lower matrix and by raising the cores (13) above this surface (14),
- if necessary, a new manufacturing cycle is recommenced.

2. Means for the purpose of performing the method in accordance with claim 1, comprising:
- a mould (11) constituted, on the one hand, by a lower matrix (9) whose base (15) is closed by a substantially planar surface (14), projecting out from which, in a raised manner, are cores (13), and whose lateral walls are formed by that (17) of a frame (16) which is held supported against this surface (14) and, on the other hand, an upper matrix (10) capable of sliding in the interior of the said frame (16),
- means for filling the lower matrix with a predetermined quantity of material in the plastic state,
- means for strongly compressing, with the aid of the upper matrix, the predetermined quantity of material in the plastic state, contained in the lower matrix (9), these means being characterised in that:
- the means for filling make it possible to fill the lower matrix with a determined quantity of material which is in excess,
-the mould (11) is equipped with a means for controlling and regulating (12) the escape of an excess of material contained in the mould (11) during the compression phase,
- means for detecting the distance between matrices and for comparing this distance with a predetermined distance at which the escape of excess concrete is stopped,
- means for retracting the cores under the lower matrix.

3. Means according to claim 2, characterised in that the means (12) comprises, on the one hand, an orificed (29) opening into the interior of the mould (11) and having dimensions at least sufficient for enabling the passage of the material, and, on the other hand, a member (30) enabling this orifice (29) to be sealed under the control of a displacement means (31).

4. Means according to claim 3, characterised in that on the one hand, the orifice (29) arranged in the mould (11) is situated substantially in the prolongation of a cavity (32) intended to form, on the block (1), a convex complementary means (4) and, on the other hand, the closure member (30) of this orifice (29) brings it into the closed state substantially at the apex of the said complementary means (4).

5. Means according to any one of the claims 2 to 4, characterised in that the press (20), equipped with the mould (11), comprises:
- a support frame (21) which carries the table (22) which supports the mould (11),
- an assembly of at least two columns (34, 35) interconnected by a beam (37), which assembly is mobile in translation, relatively to the support frame (21) of the press (20), in a direction substantially orthogonal to the table (22), and this being under the action of at least one means (25) for displacement in translation,
- integral with this assembly of columns (34, 35), a frame (16) constituting the lower matrix (9) coming into contact with the table (22),
- guided in translation on at least one of the columns (34, 35)., a plate (26) constituting the upper matrix (10), which plate is controlled in translation relatively to the lower matrix (9), and therefore to the columns (34, 35), by at least one means (28) for displacement,
- guided in translation on at least one of the columns (34, 35), at least one plate (40) which carries the assembly of the members (30) controlling the openings (29) of the upper matrix, this plate (40) being mobile in translation relatively to the plate (26) of the upper matrix by at least one means (31) for displacement.
